# EUROPÄISCHE PATENTSCHRIFT

(11) **EP 2 490 942 B1**
(45) Veröffentlichungstag und Bekanntmachung des Hinweises auf die Patenterteilung: **24.07.2013**
(21) Anmeldenummer: 10773853.6
(22) Anmeldetag: 20.10.2010
(51) Int. Cl.: B65B 9/02, B65B 59/00

(54) **VORRICHTUNG ZUM UMHÜLLEN VON GESTAPELTEN GÜTERN MIT EINER FOLIE**
APPARATUS FOR WRAPPING STACKED GOODS WITH A FILM
APPAREILS POUR L'EMBALLAGE DES MARCHANDISES EMPILEES AVEC UN FILM

(30) Priorität: 21.10.2009 DE 102009050260
(43) Veröffentlichungstag der Anmeldung: 29.08.2012
(73) Patentinhaber: Dücker Automation GmbH, 40764 Langenfeld (DE)
(72) Erfinder: STEHR, Roland, 40764 Langenfeld (DE); WEISSE, Michael, 59510 Lippetal (DE)
(74) Vertreter: Thul, Hermann
(86) Internationale Anmeldenummer: PCT/EP2010/006398
(87) Internationale Veröffentlichungsnummer: WO 2011/047841

(56) Entgegenhaltungen:
- EP-A1- 0 183 676
- EP-A2- 0 939 031

## Beschreibung

Die Erfindung betrifft eine Vorrichtung zum Umhüllen von gestapelten Gütern, insbesondere von auf Paletten gestapelten Gütern, mit einer Folie, insbesondere mit einer Schutzfolie aus Kunststoff, mit einer Transportvorrichtung zum Transport der Güter durch einen aufgespannten Folienvorhang, mindestens einer Abrolleinrichtung für eine Folienrolle an jeder Seite der Transportvorrichtung, von der jeweils eine sich senkrecht zur Transportrichtung der Güter erstreckende Folie abgezogen wird, einer Einrichtung zum Verbinden der von beiden Seiten der Transportvorrichtung zur Mitte geführten Folienanfänge und einer Trennvorrichtung zum Durchtrennen der Folienenden.

Zum Umhüllen von gestapelten Gütern mit einer Schutzfolie aus Kunststoff sind Vorrichtungen bekannt, bei denen die üblicherweise auf einer Palette gestapelten Güter durch einen senkrecht zu Transportrichtung gespannten Folienvorhang bewegt werden. Der Folienvorhang wird erzeugt, indem von zwei jeweils seitlich neben der Transportvorrichtung mit senkrechter Achse gehaltenen Folienrollen Folien abgezogen und etwa in der Mitte der Transportstrecke miteinander verschweißt werden. Durch die Bewegung des gestapelten Guts durch den Vorhang legt sich an den Seiten jeweils eine Folie an, wobei die beiden Folien ab Ende des Guts, z.B. der Palette, zusammengeführt und zum Verschließen der Folienumhüllung miteinander verschweißt werden. Hinter der Schweißnaht werden die Folien durchgetrennt, so dass jeder Stapel einzeln verpackt ist. Damit der Folienvorhang für den nächsten zu verpackenden Stapel wieder geschlossen ist, wird üblicherweise eine doppelte Schweißnaht erzeugt und das Durchtrennen der Folien erfolgt zwischen den beiden Schweißnähten.

Bei einem Wechsel des Formats.der zu umhüllenden Stapel ist es erforderlich, das Format der verwendeten Folie ebenfalls anzupassen. Um dies zu ermöglichen, ist es aus der Praxis bekannt, die beiden Abrollvorrichtungen an jeder Seite mit den bisher verwendeten Folienrollen aus dem Transportweg der Güter hinaus zu bewegen und neue, dem neuen Stapelformat angepasste Abrolleinrichtungen mit entsprechenden Folienrollen zum Einsatz zu bringen. Vorrichtungen, die dies ermöglichen, sind sehr aufwendig und benötigen viel Platz, insbesondere wenn mehr als zwei verschiedene Formate verpackt werden sollen (sieche EP 0 183 676.

Aus der DE 102 17 253 - A ist eine Vorrichtung der gattungsgemäßen Art bekannt, bei der bei einem Formatwechsel der Anfang der neu zu verwendenden Folie mit dem Ende der bisher verwendeten Folie manuell verbunden wird. Anschließend wird die bisher verwendete Folie hinter der Verbindungsstelle abgetrennt. Dazu sind die Folienrollen in Lagerungen gelagert, die in unterschiedliche Positionen gebracht werden können.

Der Erfindung liegt die Aufgabe zu Grunde, eine Vorrichtung der gattungsgemäßen Art zum Umhüllen von gestapelten Gütern mit einer Folie zu schaffen, die platzsparend und mit möglichst wenig Aufwand gebaut ist und einen schnellen, möglichst automatischen Formatwechsel ermöglicht.

Diese Aufgabe wird nach der Erfindung dadurch gelöst,
- dass an jeder Seite der Vorrichtung eine von der Abrolleinrichtung zur Mitte verfahrbare Einheit angeordnet ist, an der eine Halteeinrichtung für einen Folienanfang und eine Schweißeinrichtung befestigt sind,
- wobei die beiden Haltevorrichtungen soweit gegeneinander verfahrbar sind, dass die beiden Folienanfänge überlappen, und
- dass an zumindest einer Einheit eine Trennvorrichtung zum Durchtrennen der Folien angeordnet ist.

Die Erfindung ermöglicht es, abwechselnd Folien mit unterschiedlicher Breite, also Folienrollen mit unterschiedlicher axialer Länge, zu verwenden, um Stapel verschiedener Größen zu umhüllen. Bei einem Formatwechsel des Stapels wird die vorher verwendete Folie nach dem Verschweißen der Folienenden in eine inaktive und nicht störende Position gebracht. Dazu wird der Vorhang auf die nachfolgend näher beschriebene Art geöffnet. Die Folie wird in Transportrichtung hinter der Schweißnaht durchgetrennt, während jeder der beiden neu entstehenden Folienanfänge von einer Haltereinrichtung gehalten wird. Jede Halteeinrichtung fährt anschließend von der Mitte der Transporteinrichtung in eine nicht störende Position an der Seite, während die Folienrolle aufgewickelt wird. Es kann anschließend ein zweites Modul mit einer anderen Breite der Folie aktiviert werden, das vor oder hinter dem ersten Modul angeordnet ist.

Das zweite Modul kann je nach Position (vor oder nach dem aktuellen Modul) bereits vorher aktiviert werden und der neue Vorhang kann geschlossen werden. Dadurch können die Durchlaufzeiten bei geschickter Verteilung der Folienformate in Abhängigkeit von Produktmix entsprechend optimiert werden.

Bevorzugt sind zwei oder mehr Module bestehend jeweils aus zwei Abrolleinrichtungen und zwei verfahrbaren Einheiten und einer Trenneinrichtung entlang der Transportstrecke hintereinander angeordnet, in denen Rollen für Folien verschiedener Breite verarbeitet werden können. Besonders platzsparend ist es, wenn jeweils zwei Module spiegelbildlich so zueinander angeordnet sind, so dass sich die beiden Einheiten der beiden Module unmittelbar nebeneinander quer zur Transportrichtung der Stapel bewegen.

Nach einer besonders vorteilhaften Ausführungsform wird ein Modul von zwei sich senkrecht zur Transportfläche erstreckenden und quer zur Transportrichtung verfahrbaren Träger gebildet, deren Höhe über die maximale Breite einer Folie und somit über die maximale axiale Länge einer Folienrolle reicht. An jedem Träger sind zwei sich über seine Länge erstreckende Schweißdrähte zum Verschweißen der Folien befestigt. An einem der beiden Träger eines Moduls ist zwischen den Schweißdrähten ein verfahrbares Trennmesser zum Durchtrennen der Folien angeordnet. Weiterhin ist an jedem Träger als Halteeinrichtung eine Klemmeinrichtung befestigt, bevorzugt eine sich über die Länge des Trägers erstreckende Klemmleiste, mittels der ein Folienanfang am Träger festgeklemmt und gehalten werden kann.

Nachfolgend wird die Erfindung anhand eines vereinfacht dargstellten Ausführungsbeispiel näher erläutert.

Es zeigen
- Fig. 1: die Aufsicht auf eine Umhüllungsvorrichtung mit vier Modulen und
- Fig. 2: eine Seitenansicht der Vorrichtung

Im vorliegenden Ausführungsbereich dient die Vorrichtung dazu, einen auf einer Palette gebildeten Stapel 1 aus Wellpappebögen mit einer Schutzhülle aus Kunststofffolie zu versehen.

Die Vorrichtung weist eine Transportvorrichtung 2, bevorzugt ein Band- oder Riemenförderer, auf, auf der die Stapel 1 zur Umhüllung durch einen aufgespannten Folienvorhang transportiert werden. Die mit Folien umwickelten Stapel 1 werden anschließend einer thermischen Behandlung zugeführt, bei der die Folien geschrumpft und so die Stapel fixiert werden.

Im Ausführungsbeispiel enthält die Vorrichtung vier Module 3, 4, 5, 6 die folgende Komponenten aufweisen:

Jedes Modul 3, 4, 5, 6 enthält an jeder Seite der Transportvorrichtung 2 eine Abrollvorrichtung 7, 8, in der jeweils eine Folienrolle 9 mit senkrechter Achse eingehängt werden kann. Bei jedem Modul 3-6 lässt sich so von beiden Seiten der Transportvorrichtung eine sich senkrecht zur Transportrichtung der Stapel 1 erstreckende Folie abziehen, und die beiden Folienanfänge lassen sich zur Bildung eines geschlossenen Folienvorhangs gegeneinander bewegen.

Ein Modul 3-6 enthält bevorzugt zwei sich senkrecht zur Transportfläche erstreckende und in Führungen quer zur Transportrichtung zu Mitte hin verfahrbare Träger 10, deren Höhe über die maximale Breite einer Folie hinaus reicht. An jedem der beiden Träger 10 ist als Verbindungseinrichtung eine Schweißeinrichtung 11 befestigt, mit der die überlappenden Folienanfänge oder -enden über ihre gesamte Breite, also die Höhe eines Stapels 1, miteinander verschweißt werden. Bevorzugt enthält eine Schweißvorrichtung 11 als Schweißelemente jeweils zwei sich über Länge des Trägers 10 erstreckende Schweißdrähte, die mit Abstand voneinander angeordnet sind. An einem der beiden Träger 10 eines Moduls 3 - 6 ist zwischen den Schweißdrähten ein motorisch von oben nach unten und zurück verfahrbares Trennmesser als Trennvorrichtung 12 befestigt, das es ermöglicht, mit einem Schnitt parallel zu der Schweißnaht Folienabschnitte abzutrennen oder einen Folienvorhang aufzutrennen. Weiterhin ist an jedem Träger 10 als Halteeinrichtung 13 für einen Folienanfang eine sich über seine Länge erstreckende Klemmleiste. angeordnet, mittels der ein Folienanfang festgeklemmt und gehalten werden kann. Die beiden Halteeinrichtungen 13 eines Moduls 3 - 6 sind gegeneinander in eine Endposition fahrbar, in der die beiden Folienanfänge für das Verschweißen überlappen

Zwei benachbarte Module 3, 4 und 5, 6sind platzsparend, spiegelbildlich zu einer Linie quer zur Transportrichtung der Stapel 1 so zueinander angeordnet, dass die beiden Halte- und Verbindungseinrichtungen sich unmittelbar nebeneinander quer zur Transportrichtung der Stapel 1 bewegen.

Die Vorrichtung nach der Erfindung arbeitet wie folgt:

Zunächst wird eines der Module 3-6 aktiviert, dessen Folienbreite die gewünschte Stapelhöhe aufweist. Typische Folienbreiten zum Umhüllen von Wellpappestapel betragen 750 mm - 1750 mm. Die Anfänge der Folienrolle 9 an jeder Seite werden jeweils von einer Klemmleiste an dem Träger 10 einer Einheit festgeklemmt. Anschließend verfahren die beiden Träger 10 eines Moduls 3-6 zur Mitte bis die Folienanfänge minimal überlappen. Die überlappenden Folienanfänge werden danach mittels der Schweißdrähte miteinander verschweißt. Es entsteht so ein senkrechter, geschlossener Vorhang.

Durch den Vorhang wird anschließend eine Palette mit einem Wellpappestapel 1 bewegt, wobei während des Durchlaufs von beiden Folienrollen 9 Folie entsprechender Länge abgewickelt wird, so dass die Schweißnaht etwa in der Mitte verbleibt. Nach dem Durchlauf eines Stapels 1 werden die beiden Folien hinter dem Stapel 1 von den Halteeinrichtungen 13 zusammengeführt und verschweißt. Beim Verschweißen werden zwei parallele Schweißnähte erzeugt, zwischen denen anschließend das Trennmesser 12 die Folien durchtrennt. Es entsteht so eine abgetrennte geschlossene Umhüllung für den Stapel 1 und zugleich wieder ein geschlossener Folienvorhang, gegen den der nächste Stapel bewegt werden kann.

Bei einem Formatwechsel wird nur eine Schweißnaht erzeugt, die die Umhüllung des zuletzt umhüllten Stapels 1 schließt. Anschließend werden die beiden Folien hinter der Schweißnaht durchgetrennt, so dass zwei freie Folienanfänge entstehen. Jeder der neuen Folienanfänge wird bereits beim Durchtrennen von einer Klemmleiste gehalten.

Anschließend wird jeder der Träger 10 mit der Klemmleiste und dem einklemmten Folienanfang zur Seite und in Richtung zur Folienrolle 9 in eine nicht störende Parkposition bewegt. Bei Verfahren in die Parkposition wird die Folie entsprechend dem Verfahrweg der Einheit wieder aufgewickelt. Nachdem die seitlichen Parkpositionen der Einheiten erreicht sind, steht zwischen ihnen eine ausreichend breite Transportstrecke zur Verfügung, durch den die nachfolgenden Stapel 1 mit anderem Format zu einem anderen Modul 3-6 transportiert werden können.

Gleichzeitig mit der Inaktivierung des ersten Moduls 3-6 wird ein zweites Modul 3 - 6 mit Folienrollen 9 gewünschter axialer Länge auf die vorstehend beschriebene Weise aktiviert. Da im Ausführungsbeispiel vier Module 3-6 vorhanden sind, können abwechselnd Folien mit vier unterschiedlichen Breiten verarbeitet werden. Jedes Modul 3-6 benötigt sowohl in der Höhe als auch in der Breite keinen zusätzlichen Platz für die inaktive Parkposition, daher baut die Vorrichtung sehr platzsparend. Weiterhin kann ein Formatwechsel sehr schnell erfolgen, da die Aktivierung und Inaktivierung von Modulen 3-6 gleichzeitig durchgeführt werden kann. Die Bewegung der Teile eines Moduls 3-6 wird nicht von der Bewegung der Teile eines anderen Moduls 3-6 beeinflusst.

## Patentansprüche

1. Vorrichtung zum Umhüllen von gestapelten Gütern, insbesondere von auf Paletten gestapelten Gütern, mit einer Folie, insbesondere mit einer Schutzfolie aus Kunststoff, mit
- einer Transportvorrichtung (2) zum Transport der Güter durch einen aufgespannten Folienvorhang,
- mindestens einer Abrolleinrichtung (7, 8) für eine Folienrolle (9) an jeder Seite der Transportvorrichtung (2), von der jeweils eine sich senkrecht zur Transportrichtung der Güter erstreckende Folie abgezogen wird,
- einer Einrichtung zum Verbinden der von beiden Seiten der Transportvorrichtung zur Mitte geführten Folienanfänge und
- einer Trennvorrichtung zum Durchtrennen der Folienenden,
**dadurch gekennzeichnet,**
- **dass** an jeder Seite der Vorrichtung eine von der Abrolleinrichtung (7, 8) zur Mitte verfahrbare Einheit angeordnet ist, an der eine Halteeinrichtung (13) für einen Folienanfang und eine Schweißeinrichtung (11) befestigt sind,
- wobei die beiden Halteeinrichtungen (13) soweit gegeneinander verfahrbar sind, dass die beiden Folienanfänge überlappen, und
- **dass** an zumindest einer Einheit eine Trennvorrichtung (12) zum Durchtrennen der Folien angeordnet ist.

2. Vorrichtung nach Anspruch 1, **dadurch gekennzeichnet, dass** eine Schweißeinrichtung (11) zwei voneinander beabstandete Schweißdrähte enthält, und die Trennvorrichtung (12) zwischen den beiden Schweißdrähten angeordnet ist.

3. Vorrichtung nach Anspruch 1 oder 2, **dadurch gekennzeichnet, dass** zwei oder mehr Module (3 - 6)jeweils bestehend aus zwei Abrolleinrichtungen (7, 8) und zwei verfahrbaren Einheiten und einer Trennvorrichtung (12) entlang der Transportstrecke hintereinander angeordnet sind.

4. Vorrichtung nach einem der Ansprüche 1 bis 3 **gekennzeichnet durch**
- zwei sich senkrecht zur Transportfläche erstreckende und quer zur Transportrichtung verfahrbare Träger (10), wobei an jedem Träger zwei sich über seine Länge erstreckende Schweißdrähte zum Verschweißen der Folien und
- eine sich über die Länge des Trägers (10) ersteckende Klemmleiste als Halteeinrichtung (13), mittels der ein Folienanfang am Träger (10) festgeklemmt und gehalten werden kann, befestigt sind, und **durch**
- ein verfahrbares Trennmesser zum Durchtrennen der Folien, das an einem der Träger (10) zwischen den Schweißdrähten angeordnet ist.

## Claims

1. Apparatus for wrapping stacked goods, in particular goods which are stacked on pallets, with a film, in particular a protective film made of plastic, having
- a conveying apparatus (2) for conveying the goods through a suspended film curtain,
- at least one unwinding device (7, 8) for a roll of film (9) on each side of the conveying apparatus (2), a film which extends perpendicularly to the direction of conveying the goods being drawn off each device,
- a device for jointing the leading ends of the films which have been fed to the centre from both sides of the conveying apparatus, and
- a cutting apparatus for cutting through the tail ends of the films,
**characterized**
- **in that** a unit, which is moveable from the unwinding device (7, 8) towards the centre, is located on each side of the apparatus, having a retaining device (13) for a leading end of a film and a welding device (11) mounted thereon,
- wherein the two retaining devices (13) are moveable in relation to one another to such an extent that the two leading ends of film overlap, and
- **in that** a cutting apparatus (12) for cutting through the films is located on at least one unit.

2. Apparatus according to Claim 1, **characterized in that** a welding device (11) contains two welding wires which are spaced apart from one another, and the cutting apparatus (12) is located between the two welding wires.

3. Apparatus according to Claim 1 or 2, **characterized in that** two or more modules (3 - 6), each consisting of two unwinding devices (7, 8) and two moveable units and one cutting apparatus (12), are located behind one another along the conveying line.

4. Apparatus according to one of Claims 1 to 3, **characterized by**
- two supports (10), which extend perpendicularly to the conveying surface and are moveable transversely to the direction of conveying, two welding wires for welding the films extending over the length of each support and
- a clamping bar, which extends over the length of the support (10), in the form of the retaining device (13) by which means a leading end of a film can be clamped and retained on the support (10), being mounted on each support, and by
- a moveable cutting knife for cutting through the films, said knife being located on one of the supports (10) between the welding wires.

## Revendications

1. Dispositif pour l'emballage de marchandises empilées, en particulier de marchandises empilées sur des palettes, avec un film, en particulier avec un film protecteur en plastique, comprenant
- un dispositif de transport (2) pour le transport des marchandises à travers un rideau de film tendu,
- au moins un dispositif de déroulement (7, 8) pour un rouleau de film (9), de chaque côté du dispositif de transport (2), depuis lequel est à chaque fois tiré un film s'étendant perpendiculairement à la direction de transport des marchandises,
- un dispositif pour relier les débuts de film guidés des deux côtés du dispositif de transport jusqu'au milieu et
- un dispositif de séparation pour sectionner les extrémités du film,
**caractérisé en ce que**
- de chaque côté du dispositif est disposée une unité pouvant être déplacée depuis le dispositif de déroulement (7, 8) jusqu'au milieu, au niveau de laquelle unité un dispositif de retenue (13) pour un début de film et un dispositif de soudage (11) sont fixés,
- les deux dispositifs de retenue (13) pouvant être déplacés l'un vers l'autre dans une mesure telle que les deux débuts de film se chevauchent, et
- **en ce qu'**un dispositif de séparation (12) pour sectionner les films est disposé sur au moins une unité.

2. Dispositif selon la revendication 1, **caractérisé en ce qu'**un dispositif de soudage (11) contient deux fils à souder espacés l'un de l'autre et le dispositif de séparation (12) est disposé entre les deux fils à souder.

3. Dispositif selon la revendication 1 ou 2, **caractérisé en ce que** deux ou plus de deux modules (3 - 6) à chaque fois constitués de deux dispositifs de déroulement (7, 8) et de deux unités déplaçables et d'un dispositif de séparation (12) sont disposés le long de la voie de transport les uns derrière les autres.

4. Dispositif selon l'une quelconque des revendications 1 à 3, **caractérisé par**
- deux supports (10) s'étendant perpendiculairement à la surface de transport et déplaçables transversalement à la direction de transport, sur chaque support étant fixés deux fils à souder s'étendant sur sa longueur en vue du soudage des films et
- une barre de serrage s'étendant sur la longueur du support (10) en tant que dispositif de retenue (13), au moyen de laquelle un début de film peut être serré fixement et maintenu sur le support (10), et par
- un couteau de séparation déplaçable pour le sectionnement des films, lequel est disposé sur l'un des supports (10) entre les fils à souder.
